# FASCICULE DE BREVET EUROPEEN

(11) **EP 0 109 895 B1**
(45) Date de publication et mention de la délivrance du brevet: **01.06.1988**
(21) Numéro de dépôt: 83402187.5
(22) Date de dépôt: 10.11.1983
(51) Int. Cl.: H01P 1/26

(54) **Charge hyperfréquence coaxiale, isolateur du type triplaque comportant une telle charge, et utilisation d'un tel isolateur**
Koaxiale Hochfrequenzlast, Einwegleitung in Triplatetechnik mit einer solchen Last und Verwendung einer solchen Einwegleitung
Coaxial high-frequency termination, isolator in the triplate technique embodying such a termination, and use of such an isolator

(30) Priorité: 19.11.1982 FR 8219429
(43) Date de publication de la demande: 30.05.1984
(73) Titulaire: THOMSON-CSF, 75008 Paris (FR)
(72) Inventeur: Guidevaux, Jacques, F-75379 Paris Cedex 08 (FR)

(56) Documents cités:
- FR-A- 2 445 038
- US-A- 2 839 730
- US-A- 3 324 424
- US-A- 3 492 604
- US-A- 3 935 549
- IBM TECHNICAL DISCLOSURE BULLETIN, vol. 12, no. 7, décembre 1969, New York (US) R. ABBATECOLA et al.:"High-performance biasable coaxial termination",pages 993-994
- BELL LABORATORIES RECORD, vol. 49, no. 1, janvier 1971, Murray Hill (US) A. HAMORI et al.:"Advances in radio relay design :The TH3 microwave radio system", pages 27-31
- IEEE SPECTRUM, vol. 7, no. 7, juillet 1970, New York (US) "Miniatures crossroads for microwaves", page 10

## Description

La présente invention se rapporte d'une manière générale aux dispositifs à ferrite, et notamment aux isolateurs réalisés individuellement à partir d'un ou de plusieurs circulateurs en série du type triplaque à jonction Y à trois portes, et concerne plus particulièrement une charge hyperfréquence coaxiale connectée à l'une des portes du (des) circulateur(s).

On connaît déjà une structure de circulateur du type triplaque à jonction à trois portes, tel que décrit dans le certificat d'addition français FR-E-2 344 141 accordé à la Damanderesse, concernant: "Circulateur à jonction pour transmission à haut niveau de puissance en hyperfréquence". Selon ce certificat d'addition, le circulateur à jonction comporte principalement un conducteur central à trois branches inséré entre deux disques en matériau ferrimagnétique ou gyromagnétique, et deux plans de masse disposés respectivement de part et d'autre des deux disques.

De façon générale, on sait qu'un isolateur est constitué d'un ou de plusieurs circulateurs en série du type triplaque à trois portes tel que décrit ce-dessus dont l'une des portes ou voies est fermée sur une charge hyperfréquence coaxiale adaptée à 50 ohms et placée entre la masse et le conducteur central. L'une des structures connues de charge hyperfréquence coaxiale consiste en un tube conducteur a l'intérieur duquel sont logées d'une part une tige en matériau isolant recouvert d'une couche résistive adaptée à 50 ohms et pourvue à ses extrémités de deux métallisations dont l'une est reliée au corps, et d'autre part une rondelle isolante placée entre la tige et le corps. Lors de la pose de la charge sur l'une des portes du circulateur, le corps est fixé sur les plans de masse tandis que l'autre métallisation de la tige est reliée fixement au conducteur central. L'isolateur ainsi obtenu est complété en montant un connecteur sur chacune des deux autres portes.

_{.} En outre, on sait que l'une des utilisations connues d'un isolateur réalisé par exemple à partir d'un seul circulateur du type triplaque à trois portes dont l'une est fermée par une charge coaxiale réside dans le fait qu'un tel isolateur sert de moyen de découplage entre une source hyperfréquence et un circuit hyperfréquence, tel que par exemple un mélangeur ou un amplificateur, qui comporte généralement des éléments actifs susceptibles d'être polarisés à partir d'une source de tension continue, comme par exemple les transistors et les diodes. Dans cette utilisation, la source hyperfréquence est reliée à une première porte dite d'entrée du circulateur, l'élément actif nécessitant une polarisation est relié à une seconde porte dite de sortie ou d'utilisation du circulateur, la charge coaxiale du type décrit ci-dessus est connectée entre la masse et la troisième porte du circulateur, et la source de polarisation est connectée entre la masse et l'élément actif. Or, avec une telle réalisation, la charge coaxiale 50 ohms se trouve électriquement aux bornes de la source de polarisation de l'élément actif, de sorte que ce dernier ne se trouve pas correctement polarisé, et partant ne fonctionne pas de façon satisfaisante. Par conséquent, il s'avère nécessaire d'isoler la charge coaxiale de la masse en continu.

On connaît déjà diverses techniques permettant d'isoler en courant continu une charge coaxiale connectée à l'une des portes d'un circulateur du type triplaque à trois portes pour le découplage entre une source hyperfréquence et un élément actif nécessitant une polarisation en continu. L'une d'entre elles consiste à interposer entre la porte dite d'utilisation du circulateur et l'élément actif une pièce mécanique intermédiaire constituée par un premier tube conducteur à l'intérieur duquel sont logés un isolant et un ruban conducteur central présentant une coupure transversale formant ainsi une capacité aux bornes de laquelle sont connectés la porte dite d'utilisation du circulateur et l'élément actif, de sorte que la charge coaxiale se trouve isolée en continu par la présence de cette capacité. De plus, cette pièce mécanique intermédiaire comporte, en aval de la capacité, un second tube conducteur monté en dérivation sur le premier tube et aux bornes duquel est connectée la source de polarisation de l'élément actif, ce second tube constituant ainsi une entrée du courant continu de polarisation de l'élément actif. Toutefois, cette pièce intermédiaire en forme de T constitue un composant supplémentaire à agencer entre l'isolateur et l'élément actif, donc un composant encombrant qui engendre des pertes en hyperfréquence. De plus, ce composant est relativement cher est peu performant surtout aux fréqeunces élevées.

Une autre technique, décrite dans IBM Techni- cal Disclosure, vol. 12, No. 7 de décembre 1969, consiste à amener la tension de polarisation sur la résistance de charge au moyen d'une pièce de contact métallique, qui est mécaniquement maintenue en place par un manchon phénolique, donc isolant, mais reliée au plan de masse par des condensateurs céramiques insérés entre la pièce de contact et l'enveloppe métallique de la charge coaxiale. Des plots permettent le branchement extérieur d'autres condensateurs.

La présente invention a pour but de remédier à ces inconvénients en proposant, notamment pour le découplage entre une source hyperfréquence et un élément actif nécessitant une polarisation, un isolateur à ferrite réalisé à partir d'un ou de plusieurs ciculateurs en série du type triplaque à trois portes ou voies et comportant chacun, sur l'une de leurs voies, une charge coaxiale adaptée à 50 ohms qui, par sa structure même, constitue simultanément une charge isolée en courant continu et une entrée du courant de polarisation de l'élément actif, permettant ainsi d'éviter l'utilisation d'une pièce en T selon l'art antérieur. Selon l'invention, la charge coaxiale est d'une structure simple à base de composants classiques, performants, fiables et de faible coût, et est entièrement satisfaisante à toutes les fréquences du spectre hyperfréquence usuel en propagation sur ligne coaxiale, la fréquence maximale du spectre étant de l'ordre de 18 GHz.

A cet effet, l'invention a pour objet une charge hyperfréquence coaxiale selon la revendication 1.

L'invention vise également un isolateur réalisé à partir d'au moins un circulateur à jonction Y du type triplaque dont une voie est fermée sur une charge selon l'invention, et utilisé pour le découplage entre une source hyperfréquence et un élément actif polarisable.

D'autres caractéristiques et avantages de l'invention apparaîtront mieux dans la description détaillée qui suit et se réfère aux dessins annexés, donnés uniquement à titre d'exemple et dans lesquels:
-la figure 1 représente un schéma général de l'utilisation d'un isolateur réalisé à partir d'un seul circulateur dont une voie est fermée sur une charge selon l'invention, en tant que circuit de découplage entre une source hyperfréquence et un élément actif polarisable;
-la figure 2 représente une vue en coupe du circulateur à jonction Y du type triplaque utilisé comme isolateur, c'est-à-dire dont une voie est fermée sur une charge selon l'invention;
-la figure 3 représente une vue en coupe selon la ligne III-III de la figure 2; et
-la figure 4 représente une vue en coupe longitudinale de 51 l'ensemble constitué par une partie de l'isolateur et par la charge selon l'invention.

Sur ces différentes figures, les mêmes références se rapportent aux mêmes éléments.

Suivant un exemple de réalisation, et un se reportant à la figure 1, on a représenté en 10 un isolateur à ferrite utilisé comme moyen de découplage entre une source hyperfréquence 12 et un circuit hyperfréquence, constitué par exemple par un amplificateur 13 comportant un élément actif 14 susceptible d'être polarisé en continu, tel que par exemple un transistor.

L'isolateur 10 est réalisé par exemple à partir d'un seul circulateur du type triplaque à jonction Y à trois portes ou voies, repérées respectivement en 1, 2 et 3, et dont la voie 3 est fermée sur une charge coaxiale 15 adaptée à 50 ohms.

Selon un aspect de l'invention, la charge coaxiale 15, par sa structure que l'on décrira en référence à la figure 4, est isolée en courant continu et est directement connectée à une source de tension continue V destinée à polariser l'élément actif 14.

L'isolateur 10 est complété par un premier connecteur 17 monté sur la voie 1 dite d'entrée et relié à la source hyperfréquence 12, et par un second connecteur 18 monté sur la voie 2 dite de sorte ou d'utilisation et relié à l'élément actif 14.

Dans cette utilisation, le rôle de l'isolateur se justifie de la façon suivante.

Tout d'abord en l'absence d'isolateur, l'énergie hyperfréquence émise par la source 12 est réfléchie au niveau de l'élément actif 14, et cette énergie réfléchie est ensuite reçue par la source 12 qui se trouve dès lors perturbée.

Or, en présence de l'isolateur, et après passage de l'énergie émise de la voie 1 vers la voie 2, l'énergie réfléchie par l'élément actif 14 est ensuite transmise de la voie 2 vers la voie 3 sur laquelle est connectée la charge 15 reliée à la masse, de sortie qu'aucune partie de l'énergie réfléchie n'est reçue par la source 12, ne perturbant donc pas cette dernière.

Les figures 2 et 3 représentant des vues en coupe de l'isolateur 10 réalisé à partir d'un seul circulateur à jonction Y du type triplaque.

Cet isolateur comporte deux plans de masse 20 et 21 disposés respectivement de part et d'autre de deux disques 23 et 24 en matériau ferrimagnétique ou gyromagnétique, constitués par un ferrite appartenant à la classe des ferrites pour hyperfréquence. On notera que, dans un souci de clarté, on n'a pas hachuré les coupes des plans de masse 20 et 21 représentés sur la figure 2.

L'isolateur 10 comporte de plus un conducteur central 25 inséré entre les deux disques de ferrite 23 et 24, et consituté de trois branches formant entre elles un angle de 120°, et des moyens pour appliquer un champ magnétique de polarisation aux deux disques de ferrite 23 et 24, constitués par exemple par un aimant permanent se présentant sous forme de disques 27 logés dans des évidements 29 et 30 pratiqués respectivement dans les plans de masse 20 et 21.

On a représenté en 32 des couronnes en matériau diélectrique intercalées chacune entre un plan de masse et le conducteur central, ces couronnes entourant les disques de ferrite 23 et 24.

Comme il apparaît sur la figure 3, deux des branches du conducteur 25 destinées à constituer les portes ou voies 1 et 2 de l'isolateur, sont fixées par exemple par soudage, aux deux connecteur classiques identiques 17 et 18, ce dernier étant seul représenté en coupe. Chacun des deux connecteurs 17 et 18 comporte une embase 34, de section par exemple carrée, venant se fixer, par exemple par des vis (non représentées), sur les deux plans de masse 20 et 21. La troisième branche du conducteur 25, constituant la voie 3 de l'isolateur, est fixée, par exemple également par soudage, à la charge coaxiale 15 adaptée à 50 ohms, conforme à l'invention, et que l'on va maintenant décrire en se reportant à la figure 4.

Selon un mode de réalisation préféré de l'invention la charge coaxiale 15 adaptée à 50 ohms comporte une monture 38 de forme parallélépipédique, de section par exemple carrée, et destinée à être fixée sur les deux plans de masse 20 et 21 de l'isolateur. Cette monture 38 est percéee, le long de son axe longitudinal, d'une ouverture centrale 39 destinée à recevoir, sur toute sa longueur, trois ensembles de pièces mécaniques formant entre elles une ligne coaxiale de transmission d'impédance caractéristique égale à 50 ohms.

La monture 38 est réalisée en un matériau conducteur, tel que par exemple de l'aluminium, et est recouverte sur toute sa surface, c'est-à-dire sur son pourtour tant extérieur qu'intérieur, d'une mince couche isolante 40, telle que par exemple de l'alumine obtenue par oxydation anodique en bain sulfurique.

Le premier ensemble de la charge, repéré globalement en 42, comporte tout d'abord un corps cylindrique conducteur 44, par exemple en aluminium, de longueur donnée et présentant en section longitudinale une forme de U. A l'intérieur de ce corps 44 est logée une tige ou barreau 45 en matériau isolant, tel que par exemple de l'alumine, sur lequel est déposée une couche résistive, telle que par exemple du nitrure de tantale, et dont les deux extrémités portent des métallisations 46. Cette tige 45 est de longueur inférieure à celle du corps 44, et l'une des métallisations 46 est fixée, par exemple par soudage, sur la face terminale conductrice du corps 44.

Entre le corps 44 et la tige 45 est disposée une rondelle 48 en matériau isolant, tel que par exemple du téflon (marque déposée), s'étendant sensiblement sur toute la longueur du corps 44, l'ensemble ainsi constitué par le corps 44, la tige 45 et la rondelle 48 formant une première ligne coaxiale de transmission ayant une impédance caractéristique égale à 50 ohms à laquelle est adaptée la couche résistive de la tige 45.

Ce premier ensemble 42 comporte de plus une pièce intermédiaire en forme de tige 48, réalisée en un matéruau conducteur, tel que par exemple de bronze Beryllium doré, et s'étendant dans le prolongement longitudinal de la tige 45 pour déboucher au niveau de l'autre face terminale ouverte du corps 44. Cette pièce 49 est fixée à l'une de des extrémités, par exemple par soudage, sur l'autre métallisation 46 de la tige 45, et est pourvue à son autre extrémité d'un évidement central 50, l'ensemble ainsi constitué par le corps 44, la pièce 49 et la rondelle 48 formant une seconde ligne coaxiale de transmission continue à la première ligne coaxiale décrite ci-dessus.

Le second ensemble de la charge, repéré globalement en 52, comporte une rondelle 54 en matériau isolant, tel que par exemple du téflon (marque déposée) de diamètre sensiblement inférieur à celui du corps 44, et percée d'un orifice central à l'intérieur duquel est montée fixement une tige 55 en matériau conducteur, tel que par exemple du bronze Beryllium doré, et se terminant par une pointe 56 faisant saillie longitudinalement.

Les deux ensembles 42 et 52 sont solidarisés entre eux par insertion de la pointe 56 de la tige 55 dans l'évidement 50 de la pièce 49, la tige 55 formant ainsi un contacteur. Une fois l'enfichage réalisé, la rondelle 54 vient en appui sur la rondelle 48.

Une fois les deux ensembles 42 et 52 solidarisés entre eux, ceux-ci sont insérés dans l'ouverture centrale de la monture 38, de telle sorte que le corps 44 vienne en butée sur un épaulement circulaire 61 pratiqué dans l'ouverture centrale, tandis que la rondelle 54 et la contacteur 55 débouchent au niveau de la face terminale de la monture 38 définie comme étant la face venant se fixer sur les deux plans de masse 20 et 21 de l'isolateur. Pour assurer une continuité électrique entre le conducteur central 25 et les deux ensembles solidairisés 42 et 52 le contacteur 55 est fixé, par exemple par soudage, sur le conducteur central 25. Ainsi, l'ensemble constitué par la monture 38, le contacteur 55 et la rondelle 54 forme une troisième ligne coaxiale de transmission continue à la seconde ligne coaxiale décrite ci-dessus.

Après avoir réalisé d'une part l'insertion des deux ensembles 42 et 52 dans la monture 38, et d'autre part la fixation du contacteur 55 et de la monture 38 respectivement sur le conducteur central 25 et les deux plans de masse 20 et 21, l'ensemble 42 se trouve dès lors électriquement isolé de la masse par la présence de la couche isolante 40 constituant une barrière électrique d'une part entre le corps 44 et la monture 38, et d'autre par entre la monture 38 et les plans de masse 20 et 21.

Le troisième ensemble de la charge, repéré globalement en 62, comporte une rondelle 64 en matériau isolant, tel que par exemple de téflon (marque déposée), traversée par un conducteur central 66, par exemple en caoutchouc silicone chargé à l'argent. Cet ensemble 62 est reçu dans l'ouverture centrale de la monture 38 en venant prendre appui sur le corps 44 au niveau d'un épaulement circulaire 67 pratiqué dans l'ouverture centrale. Une fois logé dans la monture 38, l'ensemble 62 débouche au niveau de l'autre face terminale de la monture 38, et l'ensemble ainsi constitué par le conducteur 66, la monture 38 et la rondelle 64 forme une quatrième ligne coaxiale de transmission continue à la première ligne coaxiale décrite précédemment.

Comme il apparaît sur la figure 4, la charge 15 comporte de plus un connecteur classique 72 identique à ceu repérés en 17 et 18 sur la figure 3, et disposé dans le prolongement longitudinal de la monture 38. Ce connecteur 72 comporte une embase 34 de section, par exemple carrée, identique à celle de la monture 38, et montée fixement sur la monture 38 au moyen de vis (non représentées) qui assurent également la fixation de la monture 38 sur les plans de masse 20 et 21.

Le connecteur 72 comporte de plus un ruban central conducteur 74 entouré par un diélectrique et monté à l'une de ses extrémités en contact, par exemple par pression, avec le conducteur 66 de l'ensemble 62. L'autre extrémité du ruban 74 est pourvue d'une fiche destinée à être connectée à l'une des bornes de la source de tension continue V, l'autre borne de cette source étant reliée à la masse.

On notera que les parties conductrices des trois ensembles 42, 52 et 62 assurent la continuité électrique entre le connecteur et le conducteur central de l'isolateur.

Ainsi, la charge décrite ci-dessus permet, par sa structure même, d'être utilisé simultanément comme charge isolée en courant continu et comme entrée d'une source de polarisation d'un élément actif.

On notera que la description ci-dessus a été faite en référence à un isolateur réalisé à partir d'un seul circulateur à jonction Y dont l'une des voies est fermée sur une charge coaxiale adaptée. Bien sûr, l'invention s'applique également à un isolateur réalisé à partir de deux ou plusieurs circulateurs à jonction Y mis en série et pour chacun desquels l'une des voies est fermée sur une charge coaxiale adaptée, de façon à obtenir une forte isolation, sans sortie du cadre de l'invention.

## Revendications

1. Charge hyperfréquence coaxiale, montée entre les plans de masse (20, 21) d'un isolateur hyperfréquence (10), auquel elle est reliée par une ligne coaxiale annexe (54, 55), et l'embase (34) d'un connecteur coaxial (15) de polarisation électrique, auquel elle est reliée par une autre ligne coaxiale annexe (64, 66) cette charge comportant un premier ensemble (42) formant ligne coaxiale de transmission, d'impédance caractéristique, formée par un corps cylindrique conducteur (44), une résistance cylindrique (45) logée à l'intérieur du corps, réalisée en un matériau isolant recouvert d'une couche résistive, et dont les deux extrémités sont métallisées (46), et une première pièce formant rondelle (48) en matériau isolant interposée entre le corps (44) et la résistance (45), et étant caractérisée en ce que le premier ensemble (42) est logé dans l'ouverture centrale (39) d'une monture métallique (38) dont la surface exterieure est recouverte d'une couche isolante (40), et en ce que le corps cylindrique conducteur (44) est de section longitudinale en U, la résistance (45) étant soudée par une extrémité métallisée (46) sur la face terminale conductrice dudit corps cylindrque (44), de sorte que la résistance (45) est isolée en courant continu des plans de masse par la couche isolante (40) de la monture métallique (38), mais que celle-ci est connectée en hyperfréquence, par effet capacitif, aux plans demasse.

2. Charge selon la revendication 1, caractérisée en ce que le matériau conducteur de la monture (38) est de l'aluminium, et en ce que la couche isolante (40) déposée sur la monture est de l'alumine obtenue par oxydation anodique.

3. Charge selon la revendication 1, caractérisée en ce que le premier ensemble (42) comporte de plus une pièce intermédiaire conductrice (49) munie d'un évidement central (50) et logée à l'intérieur du corps entre l'autre extrémité métallisée de la tige sur laquelle la pièce intermédiaire est fixée et la face terminale ouverte du corps, l'ensemble constitué par le corps (44), la pièce intermédiaire (49) et la rondelle (48) formant une seconde ligne coaxiale de transmission continue à la première ligne coaxiale, et en ce que la charge comporte un second ensemble (52) comprenant une seconde pièce formant rondelle (54) en matériau isolant, de diamètre sensiblement inférieur à celui du corps, et percée d'un orifice central, et une tige (55) en matériau conducteur montée fixement dans l'orifice et se terminant à l'une de ses extrémités par une pointe (56) faisant saillie longitudinalement, la pointe de la tige venant s'insérer avec contact dans l'évidement (50) de la pièce intermédiaire et la seconde rondelle (54) venant en appui sur la première rondelle (48), de sorte qu'après insertion de la pointe de la tige dans l'évidement, les premier (42) et second (52) ensembles constituent un même ensemble unitaire.

4. Charge selon la revendication 3, caractérisée en ce que la monture (38) présente une forme parallélépipédique ayant un axe longitudinal le long duquel est pratiquée l'ouverture centrale débouchant sur deux faces opposées de la monture et destinée à recevoir le premier ensemble (42) solidaire du second ensemble (52), et en ce que l'ouverture centrale présente un premier épaulement circulaire (61) sur lequel vient en butée le corps (44) du premier ensemble au niveau de sa face terminale ouverte, la rondelle (54) du second ensemble débouchant au niveau de l'une des faces opposées de la monture, l'ensemble constitué par la monture (38), la tige (55) et la rondelle (54) du second ensemble formant une troisième ligne coaxiale de transmission continue à la seconde ligne coaxiale.

5. Charge selon la revendication 4, caractérisée en ce qu'elle comporte de plus en troisième ensemble (62) comprenant une troisième pièce formant rondelle (64) en matériau isolant percée d'un orifice central, et une tige (66) en matériau conducteur montée fixement dans l'orifice, ce troisième ensemble (62) étant destiné à être logé dans la monture (38), et en ce que l'ouverture centrale de la monture présente un seconde épaulement circulaire (67) pratique au niveau de la face terminale fermée du corps du premier ensemble une fois logé dans la monture et sur lequel vient en butée la rondelle (64) du troisième ensemble, cette rondelle (64) débouchant au niveau de l'autre face opposée de la monture et l'ensemble constitué par la monture (38), la tige (66) et la rondelle (64) du troisième ensemble formant une quatrième ligne coaxiale de transmission continue à la première ligne coaxiale.

6. Charge selon l'une des revendications 1 à 4, caractérisée en ce qu'elle comporte de plus une pièce formant connecteur (72) disposée dans le prolongement longitudinal de la monture (38), pourvue d'une embase (34) destinée à être montée fixement sur la monture, et munie d'un ruban central conducteur (74) dont l'une des extrémités est reliée au corps (44) du premier ensemble, et dont l'autre extrémité est destinée à être connectée à une source de tension continue (V), le connecteur une fois solidaire de la monture constituant une borne d'entrée de la source de tension continue.

7. Charge selon les revendications 5 et 6, caractérisée en ce que l'embase (34) du connecteur est fixée sur la face de la monture au niveau de laquelle débouche le troisième ensemble (62), et en ce que le ruban conducteur (74) est directement en contact avec la tige (66) du troisième ensemble.

8. Charge selon l'une des revendications 6 et 7, caractérisée en ce que la monture (38) présente une section transversale identique à celle de l'embase (34) du connecteur.

9. Isolateur réalisé à partir d'un circulateur comportant un conducteur central (25) à trois branches formant entre elles un angle sensiblement égal à 120°, deux pièces en matériau ferrimagnétique (23, 24) entre lesquelles est inséré le conducteur, deux plans de masse (20, 21) disposés de part et d'autre des deux pièces en matériau ferrimagnétique, respectivement, et des moyens (27) pour appliquer un champ magnétique de polarisation aux deux pièces en matériau ferrimagnétique, caractérisé en ce que sur les plans de masse (20, 21) et sur l'une des branches du conducteur central (25) sont respectivement montées fixement la monture (38) et la tige (55) du second ensemble de la charge telle que définie selon l'une quelconque des revendications 3 à 8.

10. Isolateur selon les revendications 6 et 9, caractérisé en ce que les deux autres branches du conducteur central (25) sont chacune fixées à un connecteur identique à celui monté dans le prolongement longitudinal de la monture (38).

11. Isolateur selon l'une des revendications 9 ou 10, caractérisé en ce qu'il est réalisé à partir d'au moins deux circulateurs mis en série pour chacun desquels l'une des branches du conducteur central (25) est fermée sur la charge.

12. Utilisation d'un isolateur tel que défini selon l'une des revendications 10 et 11, caractérisée en ce que l'isolateur constitue un circuit de découplage entre une source hyperfréquence (12) et un élément actif (14) susceptible d'être polarisé à partir de la source de tension continue (V) reliée au connecteur (72) disposé dans le prolongement longitudinal de la monture (38).

## Patentansprüche

1. Koaxiale Mikrowellenlast, die zwischen den Masseebenen (20, 21) eines Mikrowellenisolators (101, mit dem sie über eine koaxiale Hilfsleitung (54, 55) verbunden ist, une dem Sockel (34) eines Koaxialverbinders (15) zum Anschluß einer elektrischen Vorspannung angeordnet ist, an den er über eine weitere koaxiale Hilfsleitung (64, 66) angeschlossen ist, wobei diese Last eine erste Baueinheit (42) aufweist, die eine koaxiale Übertragungsleitung einer charackteristischen Impedanz bildet und aus einem leitenden zylindrischen Körper (44), einem zylinderförmigen Widerstand (45) der im Inneren dieses Körpers liegt, aus einem mit einer Widerstandsschicht bedeckten Isoliermaterial hergestellt ist und zwei metallisierte Enden (46) aufweist, und aus einem ersten Bauteil (48) besteht, das eine Lochscheibe (48) aus einem Isoliermaterial bildet und zwischen den Körper (44) und den Widerstand (45) eingefügt ist, dadurch gekennzeichnet, daß die erste Baueinheit (42) in der zentralen Öffnung (39) einer Metallhülse (38) sitzt, deren äußere Oberfläche mit einer isolierenden Schicht (40) bedeckt ist, und daß der leitende zylindrische Körper (44) im Längsschnitt U-förmig ist, wobei der Widerstand (45) mit einem metallisierten Ende (46) an die leitende Stirnfläche des zylindrischen Körpers (44) so angelötet ist, daß der Widerstand (45) gleichstrommäßig von den Masseebenen durch die isolierende Schicht (40) der metallischen Hülse (38) isoliert ist, aber mikrowellenmäßig durch kapazitive Wirkung mit den Masseebenen verbunden ist.

2. Last nach Anspruch 1, dadurch gekennzeichnet, daß das leitende Material der Hülse (38) Aluminium ist und daß die isolierende Schicht (40), die auf der Hülse aufgebracht ist, durch anodische Oxidation erhaltenes Aluminiumoxid ist.

3. Last nach Anspruch 1, dadurch gekennzeichnet, daß die erste Baueinheit (42) außerdem ein leitendes Zwischenstück (49) aufweist, das eine zentrale Höhlung (50) besitzt und im Inneren des Körpers zwischen dem anderen metallisierten Ende des Stabs, an dem das Zwischenstück befestigt ist, und der offenen Stirnseite des Körpers sitzt, wobei die vom Körper (44), dem Zwischenstück (49) und der Lochscheibe (48) gebildete Einheit eine zweite koaxiale Übertragungsleitung bildet, die an die erste koaxiale Leitung anschließt, und daß die Last eine zweite Baueinheit (52) aufweist, die ein zweites eine Lochscheibe (54) aus isolierendem Material bildendes Stück, das einen deutlich kleineren Durchmesser als der Körper besitzt und mit einem zentralen Loch versehen ist, und einen Stab (54) aus leitendem Material enthält, der in der Öffnung fest montiert ist und an einem seiner Enden eine Spitze (56) aufweist, die in Längsrichtung vorsteht und mit Berührung in die Höhlung (50) des Zwischenstücks hineinpaßt, während die zweite Lochscheibe (54) gegen die erste Lochscheibe (48) so anliegt, daß nach dem Einfügen der Spitze des Stabs in die Höhlung die erste Baueinheit (42) und die zweite Baueinheit (52) ein Ganzes bilden.

4. Last nach Anspruch 3, dadurch gekennzeichnet, daß die Hülse (38) eine parallelepipedische Form mit einer Längsachse besitzt, entlang der die zentrale nach zwei entgegengesetzten Seiten der Hülse offene Öffnung verläuft, welche dazu bestimmt ist, die erste Baueinheit (42) und die mit ihr fest verbundene zweite Baueinheit (52) aufzunehmen, und daß die zentrale Öffnung eine erste kreisförmige Schulter (61) aufweist, auf der der Körper (44) der ersten Baueinheit in Höhe seiner offenen Stirnseite aufliegt, während die Lochscheibe (54) der zweiten Einheit in Höhe einer der entgegengesetzten Seiten der Hülse mündet, wobei die aus der Hülse (38), de Stab (55) und der Lochscheibe (54) und der zweiten Baueinheit gebildete Baugruppe eine dritte koaxiale Übertragungsleitung bildet, die an die zweite koaxiale Leitung anschließt..

5. Last nach Anspruch 4, dadurch gekennzeichnet, daß sie außerdem eine dritte Baueinheit (62) aufweist, die ein drittes eine Lochscheibe (64) bildendes Stück aus isolierendem Material mit einem zentralen Loch und eine Stab (66) aus leitendem Material aufweist, der fest in dem Loch montiert ist, wobei diese dritte Baueinheit (62) in die Hülse (38) eingesetzt werden soll, und daß die zentrale Öffnung der Hülse eine zweite kreisförmige Schulter (67) in Höhe der geschlossenen Stirnseite des Körpers der ersten Baueinheit aufweist, sobald dieser Körper in der Hülse sitzt, wobei auf dieser Schulter die Lochscheibe (64) der dritten Baueinheit aufliegt und in Höhe der anderen entgegengesetzten Seite der Hülse endet, und wobei die von der Hülse (38), dem Stab (66) und der Lochscheibe (64) der dritten Baueinheit gebildete Baugruppe eine vierte koaxiale Übertragungsleitung bildet, die an die erste koaxiale Leitung anschließt.

6. Last nach einem der Ansprüche 1 bis 4, dadurch gekennzeichnet, daß sie außerdem ein einen Verbinder (72) bildendes Bauteil besitzt, das in der Längsverlängerung der Hülse (38) liegt und einen Sockel (34), der fest auf der Hülse montiert werden soll, und einen zentralen bandförmigen Leiter (74) aufweist, dessen eines Ende an den Körper (44) der ersten Baueinheit angeschlossen ist und dessen anderes Ende mit einer Gleichspannungsquelle (V) verbunden werden soll, wobei der Verbinder, wenn er fest mit der Hülse verbunden ist, einen Eingangsanschluß für die Gleichspannungsquelle darstellt.

7. Last nach den Ansprüchen 5 und 6, dadurch gekennzeichnet, daß der Sockel (34) des Verbinders auf derjenigen Seite der Hülse befestigt ist, if deren Höhe die dritte Einheit (62) endet, und daß der bandförmige Leiter (74) direkt mit dem Stab (66) der dritten Baueinheit in Kontakt steht.

8. Last nach einem der Ansprüche 6 und 7, dadurch gekennzeichnet, daß die Hülse (38) denselben Querschnitt wie der Sockel (34) des Verbinders besitzt.

9. Isolator, der auf der Basis eines Zirkulators hergestellt ist, mit einem zentralen Leiter (25), der drei Zweige aufweist, die untereinander einen Winkel vom im wesentlichen gleich 120° einschließen, mit zwei Bauteilen aus ferromagnetischem Material (23, 24), zwischen die der Leiter eingefügt ist, mit zwei Masseebenen (20, 21) zu beiden Seiten der beiden ferrimagnetischen Bauteile, und mit Mitteln (27), um ein magnetisches Polarisationsfeld an die beiden Bauteile aus ferrimagnetischem Material anzulegen, dadurch gekennzeichnet, daß in den Masseebenen (20,21) und auf den Zweigen des zentralen Leiters (25) die Hülse (38) bzw. der Stab (55) der zweiten Baueinheit der Last fest montiert sind, so wie sie in einem beliebigen der Ansprüche 3 bis 8 definiert ist.

10. Isolator nach einem der Ansprüche 6 und 9, dadurch gekennzeichnet, daß die beiden anderen Zweige des zentralen Leiters (25) je an einem gleichen Stecker wie der befestigt sind, der in der Längsverlängerung der Hülse (38) liegt.

11. Isolator nach einem der Ansprüche 9 oder 10, dadurch gekennzeichnet, daß er ausgehend von mindestens zwei in Reihe geschalteten Zirkulatoren hergestellt wird, wobei für jeden dieser Zirkulatoren einer der Zweige des zentralen Leiters (25) über die Last abgeschlossen ist.

12. Verwendung eines Isolators gemäß einem der Ansprüche 10 und 11, dadurch gekennzeichnet, daß der Isolator einen Entkopplungskreis zwischen einer Mikrowellenquelle (12) und einem aktiven Element (14) darstellt, das ausgehend von einer Gleichspannungsquelle (V) vorgespannt werden kann, die an den in der Längsverlängerung der Hülse (38) liegenden Verbinder (72) angeschlossen ist.

## Claims

1. Coaxial high frequency load mounted between the ground planes (20, 21) of a microwave isolator (10) to which it is connected via an adjoined coaxial line (54, 55), and the socket (34) of a coaxial connector (15) providing electrical biasing, to which it is connected by another adjoined coaxial line (64, 66), this load comprising a first assembly (42) constituting a coaxial transmission line of characteristic impedance and composed of a conducting cylindrical body (44), a cylindrical resistor (45) housed inside the body and made of an insulating material covered with a resistor layer, the two ends of the cylindrical resistor being metallized (46), and a first washer-type component (48) made of insulating material and interposed between the body (44) and the resistor (45), characterized in that the first assembly (42) is housed in the central opening (39) of a metal sleeve (38) the outer surface of which is covered by an insulating layer (40), and that the conducting cylindrical body (44) presents a U-shaped longitudinal cross-section, the resistor (45) being welded by one metallized end (46) onto the conducting terminal face of the cylindrical body (44) such that the resistor (45) is DC- isolated from the ground planes by the insulating layer (40) of the metallic sleeve (38), whereas it is connected to the ground planes by a capacitive effect as far as microwave frequencies are concerned.

2. A load according to claim 1, characterized in that the conducting material of the sleeve (38) is aluminium and that the insulating layer (40) deposited on the sleeve is made of alumina obtained by anodic oxidation.

3. A load according to claim 1, characterized in that the first assembly (42) further comprises an intermediate conducting element (49) provided with a central cavity (50) and housed inside the body between the other metallized end of the rod on which the intermediate component is fixed, and the open terminal face of the body, the assembly constituted by the body (44), the intermediate component (49) and the washer (48) constituting a second coaxial transmission line in continuation of the first coaxial line, and that the load comprises a second assembly (52) including a second washer-type component (54) made of insulating material and having a substantially smaller diameter than that of the body, this washer being pierced by a central hole, and a rod (55) made of conducting material and mounted rigidly in the hole and terminating at one of its ends in an apex (56) which emerges longitudinally, the apex of the rod entering with contact into the cavity (50) of the intermediate component and the second washer (54) being applied to the first washer (48) such that after insertion of the apex of the rod into the cavity, the first (42) and second assemblies (52) constitute a unitary assembly.

4. A load according to claim 3, characterized in that the sleeve (38) has a parallelepipedic shape with a longitudinal axis along which extends the central opening, this opening extending to both opposed faces of the sleeve and being conceived to receive the first assembly (42) and the second assembly (52) attached thereto, and that the central opening presents a first circular shoulder (61) to which the body (44) of the first assembly is applied at the level of its open terminal face, the washer (54) of the second assembly extending up to the level of one of the opposed faces of the sleeve, the assembly constituted by the sleeve (38), the rod (55) and the washer (54) of the second assembly constituting a third coaxial transmission line in continuation of the second coaxial line.

5. A load according to claim 4, characterized in that it further comprises a third assembly (62) including a third washer-type component (64) made of insulating material and pierced by a central hole, and a rod (66) made of conducting material and mounted rigidly in the hole, this third assembly (62) being conceived to be housed in the sleeve (38), and that the central opening of the sleeve presents a second circular shoulder (67) at the level of the closed terminal face of the body of the first assembly when mounted in the sleeve, the washer (64) of the third assembly being applied against the second circular shoulder (67) and extending up to the level of the other opposed face of the sleeve, the assembly constituted by the sleeve (38), the rod (66) and the washer (64) of the third assembly constituting a fourth coaxial transmission line in continuation with the first coaxial line.

6. A load according to one of claims 1 to 4, characterized in that it further comprises a component constituting a connector (72) and disposed in longitudinal alignment with the sleeve (38), this connector including a socket (34) intended to be rigidly mounted on the sleeve and supplied with a central conductor strip (74) one end of which is connected to the body (44) of the first assembly and the other end is intended to be connected to a source of direct voltage (V), the connector after having been fixed to the sleeve constituting an input terminal for the continuous voltage source.

7. A load according to claims 5 and 6, characterized in that the socket (34) of the connector is fixed to the face of the sleeve at the level of which terminates the third assembly (62), and that the conductor strip (74) is in direct contact with the rod (66) of the third assembly.

8. A load according to one of claims 6 and 7, characterized in that the sleeve (38) presents the same transversal cross-section as the socket (34) of the connector.

9. An isolator realized by means of a circulator comprising a central conductor (25) with three branches spread out along mutual angles equal substantially to 120°, two pieces made of ferrimagnetic material (23, 24) between which the conductor is inserted, two ground planes (20, 21) disposed on both sides of the two pieces made of ferrimagnetic material respectively, and means (27) for applying a magnetic polarisation field to the two pieces made of ferrimagnetic material, characterized in that the sleeve (38) and the rod (55) of the second load assembly such as defined in any one of claims 3 to 8 are rigidly mounted on the ground planes (20, 21) and on one of the branches of the central conductor (25) respectively.

10. An isolator according to claims 6 and 9, characterized in that the two other branches of the central conductor (25) are each fixed to a connector which is identical to that mounted in longitudinal alignment with the sleeve (38).

11. An isolator according to one of claims 9 or 10, characterized in that it is realized from at least two circulators connected in series, for each one of the circulators one of the branches of the central conductor (25) being terminated via the load.

12. The use of an isolator such as defined in one of claims 10 and 11, characterized in that the isolator constitutes a decoupling circuit between a microwave source (12) and an active element (14) which can be biased from a direct voltage source (V) connected to a connector (72) which is disposed in longitudinal alignment with the sleeve (38).
